# FASCICULE DE BREVET EUROPEEN

(11) **EP 0 868 835 B1**
(45) Date de publication et mention de la délivrance du brevet: **25.07.2001**
(21) Numéro de dépôt: 96943163.4
(22) Date de dépôt: 20.12.1996
(51) Int. Cl.: H05H 1/00, G21K 1/06, H05G 2/00

(54) **PROCEDE ET DISPOSITIF DE CARACTERISATION D'UN MILIEU IONISE METTANT EN OEUVRE UNE SOURCE DE RAYONNEMENT ELECTROMAGNETIQUE A DUREE ULTRACOURTE**
VERFAHREN UND VORRICHTUNG ZUR CHARAKTERISIERUNG EINES IONISIERTEN MEDIUMS UNTER VERWENDUNG EINER QUELLE VON ULTRAKURZZEITIGEN ELEKTROMAGNETISCHEN STRAHLUNGEN
METHOD AND DEVICE FOR CHARACTERISING AN IONISED MEDIUM USING AN ELECTROMAGNETIC RADIATION SOURCE HAVING AN ULTRASHORT DURATION

(30) Priorité: 22.12.1995 FR 9515390
(43) Date de publication de la demande: 07.10.1998
(73) Titulaire: COMMISSARIAT A L'ENERGIE ATOMIQUE, 75015 Paris (FR)
(72) Inventeur: ELOY, Jean-François, F-33170 Gradignan (FR); WILHELMSSON, Hans, F-33000 Bordeaux (FR)
(74) Mandataire: Dubois-Chabert, Guy
(86) Numéro de dépôt international: FR9602047
(87) Numéro de publication internationale: WO9724020

(56) Documents cités:
- EP-A- 0 327 420
- REVIEW OF SCIENTIFIC INSTRUMENTS, vol. 63, no. 10 PT. 02, 1 Octobre 1992, ISSN 0034-6748, pages 4818-4822, XP000321111 WILLI O ET AL: "TIME RESOLVED SOFT X-RAY IMAGING WITH SUBMICRON SPATIAL RESOLUTION (INVITED)"
- JOURNAL OF PHYSICS D. APPLIED PHYSICS, vol. 23, no. 8, 14 Août 1990, ISSN 0022-3727, pages 1064-1068, XP000150819 BRILL B ET AL: "DENSITY MEASUREMENT OF DENSE CAPILLARY DISCHARGE PLASMA USING SOFT X-RAY BACKLIGHTING"
- PATENT ABSTRACTS OF JAPAN vol. 014, no. 094 (P-1010), 21 Février 1990 & JP 01 301153 A (TOSHIBA CORP), 5 Décembre 1989, & DATABASE WPI Section Ch, Week 9003 Derwent Publications Ltd., London, GB; Class K08, AN 90-020040
- PHYSICAL REVIEW LETTERS, vol. 74, 1995, pages 3991-3994
- OPT. LETTERS, vol. 20, 1995, pages 1907-1909

## Description

### Domaine de l'invention

La présente invention concerne un procédé et un dispositif de caractérisation d'un milieu ionisé mettant en oeuvre une source de rayonnement électromagnétique à durée ultracourte.

### Etat de la technique antérieure

Pour mesurer et connaître les propriétés thermodynamiques, électroniques et physico-chimiques d'un milieu ionisé à durée de vie transitoire et à caractère évolutif, tel qu'un plasma laser, un plasma de combustion de tuyère, ou un plasma de soudure à l'arc ou à laser, on met généralement en oeuvre des moyens de diagnostic et de spectroscopie faisant appel à l'éclairement de ce milieu par une source de rayonnement électromagnétique de courte longueur d'onde, de type radiation X ou de radiation externe, appelée parfois source auxiliaire. Un tel procédé nécessite la mise en oeuvre d'une source de rayonnement électromagnétique intense capable d'illuminer le milieu ionisé, ou plasma, à connaître pendant sa phase évolutive transitoire. Les caractéristiques de ce rayonnement-source sont choisies de telle manière que les mesures, soit de la partie réfléchie, soit de la partie transmise de ce rayonnement électromagnétique, puissent révéler, après interprétation, les caractéristiques physiques temporelles spécifiques du milieu, condensé ou gazeux, ionisé qui a été illuminé.

Comme décrit dans le document référencé [1] en fin de description, on peut utiliser à cet effet une source de rayonnement pulsé soit cohérent, de type rayonnement laser, soit incohérent, de type rayonnement X. Ce rayonnement peut avoir pour origine la source même de rayonnement laser qui génère le plasma à étudier.

Dans le cas d'une source à rayonnement laser, le moyen de diagnostic est un dispositif de radiographie par flash X. Le rayonnement soit réfléchi, soit transmis, peut être focalisé de manière diffractive afin de délivrer une image du milieu ionisé par l'intermédiaire d'une caméra. Dans le cas où le rayonnement-source est un rayonnement laser cohérent, la caractérisation du rayonnement transmis par le milieu de plasma ionisé permet de mettre en oeuvre une mesure de polarisation rotatoire magnétique pour calculer les gradients spatiaux de densité et de température de ce milieu, comme décrit dans le document référencé [3].

Par ailleurs, comme décrit dans le document référencé [2], un rayonnement électromagnétique de type radiation X, émis de manière transitoire mais répétitive, peut être détecté, discriminé temporellement (échantillonné) et enregistré. Ces trois opérations peuvent alors être réalisées par un seul dispositif d'échantillonnage à autocorrélation optoélectronique. Dans la méthode de mesure, résolue en temps, couramment employée pour l'étude des phénomènes physico-chimiques transitoires, dénommée "méthode laser pompe-sonde", on module temporellement le phénomène généré par un faisceau-pompe laser au moyen d'un dispositif de modulation opto-mécanique, ou opto-acoustique, selon une fréquence de répétition fixe, et en parallèle au moyen du faisceau-sonde laser générant le phénomène de commutation. On extrait alors du signal délivré par le dispositif détecteur à échantillonnage la composante spectrale correspondant à cette fréquence.

A des fins plus spécifiques de diagnostic monocoup de plasma laser une méthode de mesure résolue en temps, de type pompe-sonde, n'est pas applicable par principe. Jusqu'à présent, une méthode de mesure résolue en temps utilise plutôt un dispositif d'échantillonnage. De plus la mesure, bien qu'échantillonnée temporellement, ne concerne qu'une mesure d'impulsion globale de rayonnement électromagnétique moyennée spatio-temporellement et émise directement par les particules constituant, transitoirement, tout le milieu, condensé ou gazeux, ionisé à étudier. Pour qu'il y ait mesure, il est nécessaire qu'il y ait émission. Or une zone très localisée du milieu ou gaz ionisé n'émet pas systématiquement de rayonnement électromagnétique détectable, celui-ci pouvant être absorbée par le milieu ionisé environnant. Même si ce dispositif permet de discriminer avantageusement, et avec une résolution temporelle élevée, l'impulsion de rayonnement direct émise, les informations recueillies par ce seul élément de diagnostic ne restituent qu'une vision moyenne d'ensemble de l'état physique du milieu, bien que le signal soit résolu en temps.

Pour améliorer la compréhension des phénomènes physiques des milieux, condensés ou à gaz, ionisés, un tel système monocoup nécessite un élément de diagnostic complémentaire capable de restituer séparément l'aspect cartographique de l'émission de rayonnement.

De plus, ce système de l'art antérieur présente une limitation importante : Le signal à détecter par le dispositif à échantillonnage ne peut pas être modulé temporellement. En effet, un niveau de bruit important du système affecte la sensibilité de la mesure par échantillonnage et limite l'application de ce système à la détection et à la mesure de signaux d'amplitude élevée, qui ressortent nettement au-dessus du bruit du système électronique associé.

Le document référencé [5] étudie la formation et la cohérence de franges dues à une onde laser rayons X illuminant un interféromètre Mach-Zehnder. Ce document décrit notamment un dispositif et un procédé interférométrique permettant d'évaluer les propriétés de cohérence temporelle et spatiale de l'onde laser, ce dispositif pouvant être utilisé pour des mesures de densité électronique dans des plasmas.

Le document référencé [6] décrit un dispositif de mesure d'une impulsion brève, unique, comprenant au moins un ensemble de mesure comportant une ligne conductrice à laquelle sont reliés un ensemble de photoconducteurs, la ligne et les photoconducteurs étant placés entre deux diélectriques formant un unique support dans lequel la longueur de la ligne séparant les photoconducteurs deux à deux est égale au produit de la vitesse de propagation sur la ligne par le rapport de la durée de l'impulsion sur le nombre de points de mesure, la durée de vie des porteurs majoritaires constituant les photoconducteurs étant choisie égale ou inférieure à 10 % de la durée de l'impulsion, le dispositif permettant ainsi d'obtenir une analyse temporelle ou la fonction d'autocorrélation de l'impulsion qui peut être une impulsion de rayonnement électromagnétique, ou ionisant ou une impulsion électrique.

Le document référencé [7] décrit des systèmes d'imagerie pour analyser des plasmas haute densité dans le régime rayons X mous. Le système d'expérimentation comprend un miroir sphérique multicouches qui réfléchit une bande étroite de rayonnement de rayons X mous dans la région d'énergie 50 à 200 ev. Ce miroir image soit l'émission propre d'un plasma produit par laser et/ou l'ombre du laser en expansion généré par une source de rayons X produite par un laser séparé avec approximativement une amplification de 50 dans le plan image et une résolution submicronique dans le plan de la cible. let temps de résolution d'environ 150 ps est obtenu soit avec un intensifieur de plaque microcanal à grille en tant que détecteur, soit un dispositif « backlighter » rayons X courtes impulsions.

Le document référencé [8] décrit l'utilisation de la technique de « backlighting» de rayons X mous pour mesurer la densité d'un plasma dense produit dans une décharge capillaire. Un plasma tellurium produit par laser est utilisé comme source de rayons X et une image flash à deux dimensions avec une résolution de 140 µm est obtenue.

Le document référencé [9] décrit un dispositif pour évaluer un élément optique rayons X. Il permet d'améliorer l'efficacité d'utilisation de rayons X provenant d'un générateur de rayons X en convertissant les rayons X provenant des moyens de projection en rayons X parallèles ou en condensant ceux-ci en un point.

Le document référencé [10] décrit un interféromètre à rayons X pour tester un plasma produit par laser avec des résolutions spatiales microniques. Un laser rayons X mous fonctionnant à 155 Angstrôm est combiné avec un interféromètre Mach-Zehnder multicouche pour obtenir des profils de densité électronique dans un plasma produit par l'irradiation laser d'une cible.

L'invention a pour objet un procédé et un dispositif de caractérisation d'un milieu ionisé dans lequel on puisse :
- acquérir une connaissance précise et résolue en temps (historique des processus) de l'évolution spatio-temporelle des caractéristiques physiques de ce milieu à durée de vie transitoire et à caractère évolutif dans un état hors-équilibre thermodynamique ;
- déterminer des paramètres transitoires de durée ultracourte ; tout en palliant les inconvénients des dispositifs de l'art antérieur, définis ci-dessus.

### Exposé de l'invention

L'invention concerne un procédé de caractérisation d'un milieu ionisé en mettant en oeuvre une source de rayonnement électromagnétique de quelques 10⁻¹⁵ secondes de durée, dans lequel :
- on utilise deux faisceaux laser synchronisés de rayonnement : un faisceau principal et un faisceau secondaire ;
- on génère un rayonnement intense de radiation X ;
- on réfléchit le rayonnement X de manière à le diriger et à le focaliser sur le volume de l'espace où se trouve situé le milieu ionisé ;
- on réfléchit le rayonnement X, selon un angle spécifique dépendant de l'angle d'incidence sous la forme d'un faisceau de photons X composé d'un premier train d'impulsions X espacées régulièrement, ce train d'impulsions étant dirigé vers le milieu ionisé à diagnostiquer ;
- on délivre un second train d'impulsions de même distribution temporelle que le premier ;
caractérisé en ce que :
- on génère le rayonnement intense de radiation X par impact du faisceau principal sur une cible métallique, les caractéristiques de ce rayonnement dépendant de la cible sélectionnée ;
- on détecte le rayonnement X réémis par le milieu ionisé avec un dispositif comprenant une ligne de transmission et plusieurs lignes d'échantillonnage pouvant être reliées à celle-ci par des éléments photoconducteurs en activant ces éléments photoconducteurs par le second train d'impulsions ;
- on mesure et on enregistre les signaux délivrés par chaque ligne d'échantillonnage connectée aux éléments photoconducteurs.

Avantageusement on utilise deux faisceaux laser principal et secondaire dérivés d'un même faisceau laser de durée ultracourte.

L'invention concerne également un dispositif de caractérisation d'un milieu ionisé, comprenant :
- une source délivrant un faisceau laser de rayonnement électromagnétique de quelques 10⁻¹⁵ secondes de durée ;
- un moyen de séparation de ce faisceau en deux faisceaux laser synchronisés de rayonnement : un faisceau principal et un faisceau secondaire ;
- un moyen d'interaction qui génère un rayonnement intense de radiation X ;
- un miroir réflecteur du rayonnement X de manière à le diriger et à le focaliser sur le volume de l'espace où se trouve situé le milieu ionisé ;
- un moyen séquenceur orienté de manière à réfléchir le rayonnement X, selon un angle spécifique dépendant de l'angle d'incidence sous la forme d'un faisceau de photons X composé d'un premier train d'impulsions X espacées régulièrement, ce train d'impulsions X étant dirigé vers le milieu ionisé ;
- une série d'optiques de reprise du faisceau secondaire ;
- un séquenceur de faisceau laser délivrant un second train d'impulsions de même distribution temporelle que le premier ;
caractérisé en ce que le moyen d'interaction génère le rayonnement intense de radiation X sous l'effet du faisceau principal, les caractéristiques de ce rayonnement X dépendant du moyen d'interaction considéré ; et en ce que ledit dispositif comprend en outre :
- un dispositif optoélectronique à la fois détecteur du rayonnement X réémis par le milieu ionisé et autocorrélateur optoélectronique comprenant une ligne de transmission et plusieurs lignes d'échantillonnage pouvant être reliées à celle-ci par des photocommutateurs, une ligne à retard optique étant associée à chaque élément photoconducteur, ces éléments photoconducteurs étant activés par le second train d'impulsion ;
- un système électronique de mesure et d'enregistrement des signaux délivrés par chaque ligne d'échantillonnage connectée aux éléments photoconducteurs.

Dans un exemple de réalisation avantageux du dispositif de l'invention, le moyen d'interaction est un matériau-cible métallique compris parmi les matériaux suivants : titane, nickel, zinc ou tungstène qui, sous l'effet du faisceau principal focalisé par une lentille, génère un faisceau de rayons X.

Un miroir de forme sphérique, réflecteur du rayonnement X, est situé entre le moyen d'interaction et le moyen séquenceur du faisceau de rayons X.

Le moyen séquenceur du faisceau de rayons X est un miroir composé de couches métalliques réflectrices empilées régulièrement et orientées de manière à délivrer un faisceau de photons X composé d'un train d'impulsions X espacées temporellement régulièrement.

Plusieurs moyens optiques réflecteurs sont disposés entre le moyen de séparation de faisceaux et le moyen de détection pour modifier le trajet du faisceau secondaire.

Le moyen de détection de rayonnement est un composant optoélectronique de technologie micro-électronique type autocorrélateur, associant un substrat isolant, un matériau photoconducteur sous un impact laser de type rapide sur lequel est déposé une ligne de transmission métallique du signal électrique émis par le détecteur sous l'impact des rayons X secondaires réémis par le milieu ionisé.

Avantageusement le substrat isolant est un matériau saphir ou arséniure de gallium ou tellurure de cadmium (CdTe) ; le matériau photoconducteur est un matériau arséniure de gallium ou tellurure de cadmium basse température ; la ligne de transmission est en aluminium.

La présente invention concerne donc un dispositif de caractérisation d'un milieu ionisé transitoire, résolue en temps.

Elle permet de diagnostiquer l'état physique d'un milieu ionisé de type plasma à chaque moment de son chauffage. Elle permet de détecter l'apparition de micro-instabilités qui perturbent ce chauffage.

L'invention s'applique notamment aux études :
- de la matière condensée par radiographie éclair (domaine de la détonique) ;
- des gaz ionisés ;
- des claquages dans les gaz (bougies, éclateurs, foudre) ;
- de la combustion dans les tuyères de réacteurs en aéronautique ;
- du plasma de soudure laser ou à l'arc ;
- du plasma de fusion magnétique ;
- du plasma de fusion par confinement inertiel ;
- en physique spatiale : étude de l'ionosphère et de la magnétosphère.

### Brève description des dessins

la figure illustre schématiquement le dispositif de l'invention.

### Exposé détaillé de modes de réalisation

Le dispositif de l'invention comporte les éléments suivants, représentés sur la figure 1 :
- une source intense de lumière laser pulsée permettant de générer deux faisceaux laser synchronisés de rayonnement ; un faisceau principal 10 et un faisceau secondaire 12 ;
- un matériau-cible 11 composé d'un matériau métallique, par exemple de type titane, nickel, zinc ou tungstène, qui sous l'effet du faisceau principal 10, focalisé par une lentille 13, génère un rayonnement intense de radiation X 15 dont les caractéristiques énergétiques (et spectrales) dépendent du matériau-cible sélectionné ;
- un miroir 16, de forme sphérique par exemple, réflecteur du rayonnement X 15 de manière à le diriger et à la focaliser sur le volume de l'espace où se trouve situé le milieu ionisé ;
- un miroir 18 composé de couches métalliques réflectrices 19 empilées régulièrement et orienté de manière à réfléchir le rayonnement X 15, selon un angle spécifique dépendant de l'angle d'incidence sous la forme d'un faisceau de photons X composé d'un premier train 20 d'impulsions X espacées régulièrement d'un délai temporel correspondant au temps de propagation aller et retour du faisceau incident dans chaque empilement de couches : ce faisceau de photons X 20 résultant de la réflexion sur le miroir multicouche 18 est dirigé vers le milieu ionisé 21 à diagnostiquer ;
- un dispositif 22 permettant le dédoublement de la ligne optique du faisceau laser de durée ultracourte (soit dans le régime femtoseconde, quelques 10⁻¹⁵s, soit de durée beaucoup plus brève que la durée de vie du milieu ionisé à diagnostiquer) et d'obtenir ainsi le faisceau principal 10 et le faisceau secondaire 12 ;
- une série d'optiques de reprise 23, 24, 25 et 26 de la deuxième ligne de transfert 12 du rayonnement laser ;
- un séquenceur 37 de faisceau laser de type Michelson délivrant un second train d'impulsions de même distribution temporelle que le premier ;
- un dispositif opto-électronique (30, 31) à la fois détecteur 30 du rayonnement X réémis par le milieu ionisé 21 et autocorrélateur optoélectronique 31 comprenant une ligne de transmission 34 et plusieurs lignes d'échantillonnage 32 pouvant être reliées à celle-ci par des photocommutateurs 33,
- un ensemble de lignes à retard optique 38 associées chacune à un élément photoconducteur 33 ;
- un système électronique de mesure 36 de type amplificateur de charge par exemple et d'enregistrement des signaux délivrés par chaque ligne d'échantillonnage 32 connectée aux photocommutateurs 33.

Le dispositif optoélectronique 31 de technologie micro-électronique associe un substrat isolant, par exemple en un matériau tel que le saphir, l'arséniure de gallium, le tellurure de cadmium, un matériau photoconducteur (sous l'impact laser) de type rapide, par exemple en arséniure de gallium basse température, sur lequel est déposée la ligne de transmission métallique 34, le matériau utilisé étant par exemple l'aluminium, du signal électrique émis par le détecteur 30 sous l'impact des rayons X secondaires 35 réémis par le milieu ionisé 21.

Sur la figure ces éléments photoconducteurs 33 sont formés chacun par une discontinuité entre chaque ligne d'échantillonnage 32 et la ligne de transmission 34. Lorsque ces photoconducteurs sont frappés par un faisceau laser il y a création de conduction pendant une fraction de picoseconde pendant laquelle on peut détecter un signal.

Ainsi, le dispositif optoélectronique 31 est un microsystème capable d'analyser des impulsions jusqu'à 50 Ghz. Ce dispositif est un composant intégré, réalisé dans une technologie de type microélectronique, et comprenant éléments photoconducteurs et lignes microrubans. Il est constitué d'une ligne de propagation principale 34 où est envoyé le signal unique à échantillonner, et de n lignes d'échantillonnage 32 disposées en "peigne" le long de cette ligne. Entre chacune de ces lignes d'échantillonnage et la ligne principale, se trouve un plot ou une couche de matériau photoconducteur 33. Le principe de ce dispositif est relativement simple et rappelle un peu celui de la photographie : à l'instant de propagation où le signal est en "retard" des lignes d'échantillonnage, une impulsion laser ultra-rapide éclaire et ferme les n interrupteurs que constituent les éléments photoconducteurs. Les signaux ainsi prélevés sont ensuite stockés dans une capacité et lus par une électronique dédiée.

Comme représenté sur la figure, chaque ligne 32 peut être reliée à un élément CCD 40 connecté à un tiroir chargé de stocker les informations dans un registre.

Le détecteur 30 est un détecteur sensible aux rayons X, très rapide. Il comprend un matériau photoconducteur dont les porteurs ont une durée de vie inférieure à la picoseconde ; ce peut être, par exemple, du CdTe, GaAs,Si dopé oxygène sur saphir ou diamant.

Le dispositif optoélectronique 31 peut, également, être un dispositif à contact glissant dont le principe de fonctionnement est décrit dans le document référencé [4].

Le dispositif de l'invention comprend donc deux faisceaux laser 10, 12 synchronisés, car dérivés par dédoublement d'un même faisceau laser 10 de durée ultracourte (en femtoseconde, c'est-à-dire quelques 10⁻ ¹⁵s), lui-même déclenché par le générateur principal du milieu ionisé 21 déclenchant :
- d'une part l'illumination du milieu ionisé 21 par une série d'impulsions ultracourtes 20 réparties et distribuées dans le temps, de rayonnement électromagnétique pulsé auxiliaire à courte longueur d'onde de type radiations X ; et,
- d'autre part l'activation d'une série d'éléments photoconducteurs 33 par le second train d'impulsions laser de quelques femtosecondes de même distribution temporelle, dans la gamme une picoseconde à une nanoseconde, que le train 20 d'impulsions de radiations X.

Ces caractéristiques permettent de pallier au caractère monocoup (une seule impulsion laser possible) de ce dispositif de caractérisation du milieu ionisé 21.

Le second train d'impulsions laser de quelques femtosecondes résulte non seulement de la distribution spatiale des photocommutateurs 33 mais peut aussi résulter d'une distribution temporelle du faisceau laser atténué délivré par le miroir 22, obtenue en faisant transiter le rayonnement laser de départ dans un dispositif séquenceur 37, par exemple du type Michelson suivi éventuellement d'un amplificateur de faisceau.

L'échantillonnage d'une part de la source X et d'autre part du train d'impulsions laser de quelques femtosecondes, activant la série d'éléments photoconducteurs 33, correspond à la mise en oeuvre d'une mesure de type pompe-sonde selon un nouveau procédé et avec une nouvelle technologie d'autocorrélation optoélectronique. En effet, la modulation du phénomène de pompe ou de sonde n'est plus de type actif mais passif grâce :
- d'une part à l'adjonction d'un miroir réflecteur X multicouche 18 qui joue le rôle de séquenceur en délivrant un train d'impulsions X ultracourtes 20 à un taux de répétition supérieur à celui de tous les dispositifs modulateurs existants ;
- d'autre pari par l'adjonction d'un séquenceur optique 37 de faisceau laser.

Le procédé de l'invention, qui est un nouveau procédé d'application de la méthode pompe-sonde, a pour avantage de supprimer l'imprécision spatio-temporelle de l'art antérieur car il permet de sonder de manière discriminante le milieu ionisé de manière spatio-temporelle.

Si on analyse à présent le fonctionnement du procédé de l'invention : on dispose d'un milieu ionisé 21 de type plasma, ou gaz ionisé, par exemple d'un microplasma (cas du plasma laser à confinement inertiel). Au préalable une source laser émet un faisceau 10 dont la durée d'impulsion est inférieure à la durée de vie du plasma. Ce faisceau laser 10 frappe une cible métallique 11 et produit un flux 15 de radiations X intense et brève. Ce flux de radiations 15 est dirigé vers le milieu ionisé 21 à étudier et à diagnostiquer. Ce milieu 21 renvoie une partie de ce flux de radiations X vers un récepteur détecteur 30. Ce dernier analyse temporellement le signal reçu en fonction du faisceau laser qui génère le flux. De plus, l'invention consiste dans la mise en oeuvre simultanée :
- d'un faisceau laser de puissance à durée ultracourte dont la plus grande partie de l'énergie, donc de la puissance, est destinée à générer, par impact sur une cible métallique 11, un faisceau 15 de rayons X et, dont l'autre faible partie 12 de l'énergie sert à piloter l'échantillonnage du dispositif optoélectronique 31 ;
- d'un miroir multicouche 18 à radiations X destiné :
   - à diriger le faisceau réfléchi vers le milieu ionisé à illuminer,
   - à moduler et distribuer temporellement le flux de rayonnement X primaire 15 en une pluralité d'impulsions X 20 retardées régulièrement dans le temps. En effet, la propagation et les réflexions successives des impulsions X sur les couches régulièrement empilées a pour finalité de moduler temporellement en allongeant le temps d'illumination X du milieu ionisé par impulsions X discriminées. A partir des coefficients d'absorption et de réflexion des couches du miroir 18, un rapide calcul permet de choisir l'espacement et le nombre des couches réflectrices du miroir X en fonction de l'allongement de la plage temporelle recherchée. Sachant que n fois 100 femtosecondes supplémentaires correspondent à chaque couche espacée de 30 µ m (n étant l'indice du matériau à la longueur d'onde moyenne des radiations X), il est possible de sélectionner l'écart temporel entre les illuminations de chaque microsource X ;
- d'un dispositif optoélectronique 30, 31 qui a pour fonction à la fois :
   - de détecter le rayonnement X réémis par le milieu ionisé, et
   - de discriminer le signal généré par ce même détecteur dans la ligne de transmission, par un autocorrélateur à échantillonnage temporel résultant de l'illumination successive des éléments photoconducteurs (distribués le long de la ligne de propagation) par le faisceau laser secondaire 12.

### REFERENCES

[1] "Physics of Laser Fusion" de H.G. Ahalström ("Diagnostics of Experiments on Laser Fusion Target at Lawrence Livermore National Laboratories ; UCRL 53106, janvier 1982, volume 2, chapitre 2, paragraphe c, pages 69 à 129, "X Rays Diagnostics")
[2] "Etude et réalisation d'un dispositif opto-électronique d'échantillonnage pour l'analyse d'impulsions brèves et uniques" (Thèse de docteur ingénieur à l'université Joseph Fourier, Grenoble I, Spécialité : optique, opto-électronique et micro-ondes, présentée par Vincent Gerbe, soutenue le 24 septembre 1993)
[3] "Faraday-Rotation Measurements of Megagauss Magnetic Fields in Laser-Produced Plasmas" de J.A. Stamper et B.H. Ripin (Physical Review Letters, volume 34, n° 3, pages 138-141, 20 janvier 1975)
[4] "Mise au point d'un banc de test d'un générateur optoélectronique d'impulsions électromagnétiques ultracourtes" de Christophe Rivière (Projet de fin d'études, Ecole Nationale Supérieure de Physique de Grenoble ; Spécialité : Instrumentation physique effectué au service de physique expérimentale CEA/CESTA.- Département technique, du 1er mars au 15 Septembre 1994)
[5] "Fringe Formation and Coherence Of a Soft-X-ray Laser Beam Illuminating a Mach-Zehnder Interferometer » de P. Celliers, F. Weber, L.B. Da Silva, T.W. Barbee, R. Cauble, A.S. Wan et J.C. Moreno (Optics Letters, 15 septembre, 1995, Volume 20, numéro 18, pages 1907 à 1909)
[6] EP-A-0 327 420
[7] « Time Resolved Soft X-Ray Imaging With Submicron Spatial Resolution (Invited) » de O. Willi, T. Afshar-Rad, M. Desselberger, M. Dunne, J. Edwards, F. Khattak et R. Taylor (Review of Scientific instruments, volume 63, numéro 10, PCT II, octobre 1992, ISSN 0034-6748, pages 4818-4822, XP000321111)
[8] « Density Measurement Of Dense Capillary Discharge Plasma using Soft X-Ray Backlighting » de B. Brill, B. Arad, M. Kishenevsky, A. Ludmisky et A. Zigler (Journal of Physics D,Applied Physics , volume 23, numéro 8, 14 août 1990, pages 1064-1068, XP 000150819)
[9] Patents Abstracts of Japan, volume 014, numéro 094 (P-1010), 21 février 1990, & JP-A-01301153, & Database WPI, Section ch, Week 9003, Derwent Publications Ltd, Londre, GP, Class K08, AN90-020040)
[10] « Electron Density Measurements Of High Density Plasmas Using Soft X-Ray laser Interferometry » de C.B Da Silva, T.W. Barbee, R. Cauble, P. Celliers, D. Ciarlo, S. Libby, R.A. London, D. Mattjews, S. Mrowka, J.C. Moreno, D. Ress, J.E. Trebes, A.S. Wan, et F. Weber (Physical Review Letters, volume 74, 1995, pages 3991-3994)

## Revendications

1. Procédé de caractérisation d'un milieu ionisé en mettant en oeuvre une source de rayonnement électromagnétique de quelques 10⁻¹⁵ secondes de durée, dans lequel :
- on utilise deux faisceaux laser synchronisés de rayonnement : un faisceau principal (10) et un faisceau secondaire (12) ;
- on génère un rayonnement intense de radiation X (15) ;
- on réfléchit le rayonnement X (15) de manière à le diriger et à le focaliser sur le volume de l'espace où se trouve situé le milieu ionisé ;
- on réfléchit le rayonnement X (15), selon un angle spécifique dépendant de l'angle d'incidence sous la forme d'un faisceau de photons X composé d'un premier train (20) d'impulsions X espacées régulièrement, ce train d'impulsions (20) étant dirigé vers le milieu ionisé (21) ;
- on délivre un second train d'impulsions de même distribution temporelle que le premier ;
caractérisé en ce que :
- on génère le rayonnement intense de radiation X (15) par impact du faisceau principal (10) sur une cible métallique (11), les caractéristiques de ce rayonnement dépendant de la cible sélectionnée ;
- on détecte (30) le rayonnement X réémis par le milieu ionisé (21) avec un dispositif (31) comprenant une ligne de transmission (34) et plusieurs lignes d'échantillonnage (32) pouvant être reliées à celle-ci par des éléments photoconducteurs (33) en activant ces éléments photoconducteurs par le second train d'impulsions ;
- on mesure (36) et on enregistre les signaux délivrés par chaque ligne d'échantillonnage (32) connectée aux éléments photoconducteurs (33).

2. Procédé selon la revendication 1, caractérisé en ce que le fonctionnement des faisceaux laser est synchronisé à celui du dispositif générateur du milieu ionisé à caractériser.

3. Procédé selon la revendication 1, caractérisé en ce qu'on utilise deux faisceaux lasers (10, 12) principal et secondaire dérivés d'un même faisceau laser de quelques 10⁻¹⁵ secondes de durée.

4. Dispositif de caractérisation d'un milieu ionisé, comprenant :
- une source délivrant un faisceau laser (10) de rayonnement électromagnétique de quelques 10⁻¹⁵ secondes de durée ;
- un moyen (22) de séparation de ce faisceau en deux faisceaux laser synchronisés de rayonnement : un faisceau principal (10) et un faisceau secondaire (12) ;
- un moyen d'interaction (11) qui génère un rayonnement intense de radiation X (15) ;
- un miroir (16) réflecteur du rayonnement X (15) de manière à le diriger et à le focaliser sur le volume de l'espace où se trouve situé le milieu ionisé ;
- un moyen séquenceur (18) orienté de manière à réfléchir le rayonnement X (15), selon un angle spécifique dépendant de l'angle d'incidence sous la forme d'un faisceau de photons X composé d'un premier train (20) d'impulsions X espacées régulièrement, ce train d'impulsions X (20) étant dirigé vers le milieu ionisé (21) ;
- une série d'optiques de reprise (23, 24, 25 et 26) du faisceau secondaire ;
- un séquenceur (37) de faisceau laser délivrant un second train d'impulsions de même distribution temporelle que le premier ;
caractérisé en ce que le moyen d'interaction (11) génère le rayonnement intense de radiation X sous l'effet du faisceau principal (10), les caractéristiques de ce rayonnement dépendant du moyen d'interaction considéré et en ce que ledit dispositif comprend en outre :
- un dispositif opto-électronique (30, 31) à la fois détecteur (30) du rayonnement X réémis par le milieu ionisé (21) et autocorrélateur optoélectronique (31) comprenant une ligne de transmission (34) et plusieurs lignes d'échantillonnage (32) pouvant être reliées à celle-ci par des éléments photoconducteurs (33), une ligne à retard optique (38) étant associée à chaque élément photoconducteur (33), ces éléments photoconducteurs étant activés par le second train d'impulsions ;
- un système électronique de mesure (36) et d'enregistrement des signaux délivrés par chaque ligne d'échantillonnage (32) connectée aux éléments photoconducteurs (33).

5. Dispositif selon la revendication 4, caractérisé en ce que le dispositif autocorrélateur optoélectronique (31) est un dispositif de discrimination (31) du signal généré dans une ligne de transmission (34) par un échantillonnage temporel résultant de l'illumination successive d'éléments photoconducteurs (33) distribués le long de cette ligne (34) par le second train d'impulsions.

6. Dispositif selon la revendication 4, caractérisé en ce que le moyen d'interaction est un matériau-cible (11) qui, sous l'effet du faisceau principal (10) focalisé par une lentille (13), génère un faisceau de rayons X (15).

7. Dispositif selon la revendication 6, caractérisé en ce que le matériau-cible (11) est composé d'un matériau métallique.

8. Dispositif selon la revendication 7, caractérisé en ce que ce matériau est compris parmi les matériaux suivants : titane, nickel, zinc ou tungstène.

9. Dispositif selon la revendication 4, caractérisé en ce que ce miroir (16) est un miroir de forme sphérique.

10. Dispositif selon la revendication 4, caractérisé en ce que le moyen séquenceur du faisceau de rayons X est un miroir (18) composé de couches métalliques réflectrices empilées régulièrement et orientées de manière à délivrer un faisceau de photons X composé d'un train (20) d'impulsions X espacés régulièrement.

11. Dispositif selon la revendication 4, caractérisé en ce que plusieurs moyens optiques réflecteurs (23, 24, 25, 26) sont disposés entre le moyen de séparation de faisceaux (22) et le moyen de détection (31) pour modifier le trajet du faisceau secondaire (12).

12. Dispositif selon la revendication 4, caractérisé en ce que le moyen de détection est un composant optoélectronique de technologie micro-électronique associant un substrat isolant, un matériau photoconducteur sous un impact laser de type rapide sur lequel est déposé une ligne de transmission métallique (34) du signal électrique émis par un détecteur (30) sous l'impact des rayons X secondaires (35) réémis par le milieu ionisé (21).

13. Dispositif selon la revendication 12, caractérisé en ce que le substrat isolant est un matériau saphir ou arséniure de gallium ou tellurure de Cadmium.

14. Dispositif selon la revendication 12, caractérisé en ce que le matériau photoconducteur est un matériau arséniure de gallium ou tellurure de cadmium basse température.

15. Dispositif selon la revendication 12, caractérisé en ce que la ligne de transmission est en aluminium.

16. Dispositif selon la revendication 4, caractérisé en ce que le moyen séquenceur du faisceau secondaire (37) est un dispositif de type Michelson.

17. Dispositif selon la revendication 16, caractérisé en ce que ce moyen séquenceur (37) est suivi d'un amplificateur de faisceau.

## Patentansprüche

1. Verfahren und Vorrichtung zur Charakterisierung eines ionisierten Mediums unter Verwendung einer Quelle elektromagnetischer Strahlung mit einer Dauer von ungefähr 10⁻¹⁵ Sekunden, bei dem:
- man zwei strahlungssynchronisierte Laserbündel verwendet: einen Hauptstrahl (10) und einen Sekundärstrahl (12);
- man eine starke Röntgenstrahlung (15) erzeugt;
- man die Röntgenstrahlung (15) so reflektiert, dass sie auf das Volumen des Raums gerichtet und fokussiert wird, in dem sich das ionisierte Medium befindet;
- man die Röntgenstrahlung (15) mit einem spezifischen Winkel reflektiert, der von dem Einfallwinkel in Form eines Röntgenphotonenstrahls abhängt, der durch eine erste Reihe (20) gleichmäßig beabstandeter Röntgenimpulse (20) gebildet wird, wobei diese Impulsreihe (20) auf das ionisierte Medium (21) gerichtet ist;
- man eine zweite Impulsreihe mit derselben zeitlichen Verteilung wie der ersten liefert;
**dadurch gekennzeichnet,** dass:
- man die starke Röntgenstrahlung (15) durch das Auftreffen des Hauptstrahls (10) auf einer metallischen Auftreffplatte (11) erzeugt, wobei die Charakteristika dieser Strahlung von der gewählten Platte abhängt;
- man die durch das ionisierte Medium (21) wiederabgestrahlte Röntgenstrahlung mit einer Vorrichtung (31) detektiert (30), die eine Übertragungsleitung (34) umfasst und mehrere Abtastleitungen (32), die mit dieser durch Photoleitungselemente (33) verbunden werden können, indem man diese Photoleitungselemente durch die zweite Impulsreihe aktiviert;
- man die durch jede mit den Photoleitungselementen (33) verbundene Abtastleitung (32) gelieferten Signale misst (36) und abspeichert.

2. Verfahren nach Anspruch 1, dadurch gekennzeichnet, dass der Laserstrahlenbetrieb mit dem der Vorrichtung synchronisiert ist, die das zu charakterisierende ionisierte Medium erzeugt.

3. Verfahren nach Anspruch 1, dadurch gekennzeichnet, dass man zwei Laserstrahlen, einen Haupt- und einen Sekundärstrahl (10, 12) benutzt, abgeleitet von ein und demselben Laserstrahl mit einer Dauer von ungefähr 10⁻¹⁵ Sekunden.

4. Vorrichtung zur Charakterisierung eines ionisierten Mediums, umfassend:
- eine ein elektromagnetisches Laserstrahlungsbündel (10) von ungefähr 10⁻¹⁵ Sekunden Dauer liefernde Quelle;
- eine Trenneinrichtung (22) dieses Bündels in zwei synchronisierte Laserstrahlungsbündel: ein Hauptbündel (10) und ein Sekundärbündel (12);
- eine Wechselwirkungseinrichtung (11), die eine starke Röntgenstrahlung (15) erzeugt;
- einen Reflexionsspiegel (16) der Röntgenstrahlung (15), um sie zu lenken und sie auf das Volumen des Raums zu fokussieren, in dem sich das ionisierte Medium befindet;
- eine Sequenzherstellungseinrichtung (18), so ausgerichtet, dass sie die Röntgenstrahlung (15) mit einem spezifischen Winkel reflektiert, der von dem Einfallwinkel in Form eines Röntgenphotonenstrahls abhängt, der durch eine erste Reihe (20) gleichmäßig beabstandeter Röntgenimpulse gebildet wird, wobei diese Impulsreihe (20) auf das ionisierte Medium (21) gerichtet ist;
- eine Serie optischer Reflexionseinrichtungen (23, 24, 25 und 26) des Sekundärstrahls;
- einen Laserstrahlsequenzerzeuger (37), der eine zweite Impulsreihe mit derselben zeitlichen Verteilung wie der ersten liefert;
**dadurch gekennzeichnet,** dass die Wechselwirkungseinrichtung (11) unter der Einwirkung des Hauptstrahls (10) die starke Röntgenstrahlung erzeugen, wobei die Charakteristika dieser Strahlung von der betreffenden Wechselwirkungseinrichtung abhängt, und dadurch ,dass die genannte Vorrichtung außerdem umfasst:
- eine optoelektronische Einrichtung (30, 31), zugleich Detektor (30) der durch das ionisierte Medium wiederabgestrahlten Röntgenstrahlung und optoelektronischer Autokorrelator (31), eine Übertragungsleitung (34) und mehrere Abtastleitungen (32) umfassend, die mit dieser durch Photoleitungselemente (33) verbunden werden können, wobei jedem Photoleitungselement (33) eine optische Verzögerungsleitung (38) zugeordnet ist und diese Photoleitungselemente durch die zweite Impulsreihe aktiviert werden;
- ein elektronisches Mess- und Speichersystem (36) der durch jede mit den Photoleitungselementen (33) verbundenen Abtastleitung (32) gelieferten Signale.

5. Vorrichtung nach Anspruch 4, dadurch gekennzeichnet, dass die optoelektronische Autokorrelationseinrichtung (31) eine Diskriminierungseinrichtung (31) des in einer Übertragungsleitung (34) durch eine zeitliche Abtastung erzeugten Signals ist, das aus der sukzessiven Beleuchtung der längs dieser Leitung (34) verteilten Photoleitungselemente (33) durch die zweite Impulsreihe resultiert.

6. Vorrichtung nach Anspruch 4, dadurch gekennzeichnet, dass die Wechselwirkungseinrichtung ein Auftreffplattenmaterial (11) ist, das unter der Einwirkung des durch eine Linse (13) fokussierten Hauptstrahls (10) ein Röntgenstrahlbündel (15) erzeugt.

7. Vorrichtung nach Anspruch 6, dadurch gekennzeichnet, dass das Wechselwirkungsmaterial (11) durch ein metallisches Material gebildet wird.

8. Vorrichtung nach Anspruch 7, dadurch gekennzeichnet, dass dieses Material unter den folgenden Materialien enthalten ist: Titan, Nickel, Zink oder Wolfram.

9. Vorrichtung nach Anspruch 4, dadurch gekennzeichnet, dass dieser Spiegel (16) ein kugelförmiger Spiegel ist.

10. Vorrichtung-nach Anspruch 4, dadurch gekennzeichnet, dass die Sequenzherstellungseinrichtung des Röntgenstrahlenbündels ein Spiegel (18) ist, gebildet durch reflektierende Metallschichten, gleichmäßig gestapelt und so ausgerichtet, dass sie einen Röntgenphotonenstrahl liefern, der durch eine Reihe (20) gleichmäßig beabstandeter Röntgenimpulse gebildet wird.

11. Vorrichtung nach Anspruch 4, dadurch gekennzeichnet, dass, um den Weg des Sekundärstrahls (12) zu modifizieren, mehrere optische Reflexionseinrichtungen (23, 24, 25, 26) zwischen der Strahltrennungseinrichtung (22) und der Detektionseinrichtung (31) angeordnet sind.

12. Vorrichtung nach Anspruch 4, dadurch gekennzeichnet, dass die Detektionseinrichtung ein Bauteil der optoelektronischen Mikroelektronik-Technologie ist, das ein isolierendes Substrat und ein unter einer Lasereinwirkung des schnellen Typs photoleitendes Material vereinigt, auf dem eine metallische Übertragungsleitung (34) des durch einen Detektor (30) unter der Einwirkung der durch das ionsierte Medium (21) wiederabgestrahlten sekundären Röntgenstrahlen (35) emittierten elektrischen Signals abgeschieden ist.

13. Vorrichtung nach Anspruch 12, dadurch gekennzeichnet, dass das isolierende Substrat ein Saphir- oder Galliumarsenid- oder Cadmiumtellurid-Material ist.

14. Vorrichtung nach Anspruch 1, dadurch gekennzeichnet, dass das photoleitende Material ein Galliumarsenid- oder Cadmlumtellurid-Niedrigtemperaturmaterial ist.

15. Vorrichtung nach Anspruch 12, dadurch gekennzeichnet, dass die Übertragungsleitung aus Aluminium ist.

16. Vorrichtung nach Anspruch 4, dadurch gekennzeichnet, dass die Sequenzherstellungseinrichtung (37) des Sekundärstrahls eine Vorrichtung des Michelson-Typs ist.

17. Vorrichtung nach Anspruch 16, dadurch gekennzeichnet, dass auf diese Sequenzherstellungseinrichtung (37) ein Strahlverstärker folgt.

## Claims

1. Method of characterizing an ionized medium using an electromagnetic radiation source of some 10⁻¹⁵ seconds duration, in which:
- two synchronized laser beams are used: a primary beam (10) and a secondary beam (12);
- intense X-ray radiation (15) is generated;
- the X-ray radiation (15) is reflected such that it is directed and focused onto the volume of space where the ionized medium is located;
- the X-ray radiation (15) is reflected, at a specific angle depending on the angle of incidence, in the form of a beam of X-ray photons consisting of a first train (20) of regularly-spaced X-ray pulses, this pulse train (20) being directed towards the ionized medium (21);
- a second pulse train with the same temporal distribution as the first is delivered;
characterized in that:
- the intense X-ray radiation (15) is generated by impact of the primary beam (10) on a metal target (11), the characteristics of this radiation depending on the target selected;
- the X-ray radiation re-emitted by the ionized medium (21) is detected (30) with a device (31) comprising a transmission line (34) and several sampling lines (32) able to be connected to the transmission line by photoconducting components (33) on activating these photoconducting components by the second pulse train;
- the signals delivered by each sampling line (32) connected to the photoconducting components (33) are measured (36) and recorded.

2. Method according to Claim 1, characterized in that the operation of the laser beams is synchronized to that of the device generating the ionized medium to be characterized.

3. Method according to Claim 1, characterized in that two laser beams (10, 12) are used, a primary beam and a secondary beam derived from the same laser beam of some 10⁻¹⁵ seconds duration.

4. Device for characterizing an ionized medium, comprising:
- a source delivering a laser beam (10) of electromagnetic radiation of some 10⁻¹⁵ seconds duration;
- a means (22) for splitting this beam into two synchronized laser beams: a primary beam (10) and a secondary beam (12);
- an interaction means (11) which generates intense X-ray radiation (15);
- a mirror (16) for reflecting the X-ray radiation (15) such that it is directed and focused onto the volume of space where the ionized medium is located;
- a sequencing means (18) oriented so as to reflect the X-ray radiation (15), at a specific angle depending on the angle of incidence, in the form of a beam of X-ray photons consisting of a first train (20) of regularly-spaced X-ray pulses, this X-ray pulse train (20) being directed towards the ionized medium (21);
- a series of optical components (23, 24, 25 and 26) for returning the secondary beam;
- a laser beam sequencer (37) delivering a second pulse train with the same temporal distribution as the first;
characterized in that the interaction means (11) generates the intense X-ray radiation under the effect of the primary beam (10), the characteristics of this radiation depending on the interaction means in question and in that the said device comprises, in addition:
- an optoelectronic device (30, 31) which acts both as a detector (30) of the X-ray radiation re-emitted by the ionized medium (21) and as an optoelectronic autocorrelator (31) comprising a transmission line (34) and several sampling lines (32) able to be connected to the transmission line by photoconducting components (33), an optical delay line (38) being combined with each photoconducting component (33), these photoconducting components being activated by the second pulse train;
- an electronic system for measuring (36) and recording signals delivered by each sampling line (32) connected to the photoconducting components (33).

5. Device according to Claim 4, characterized in that the optoelectronic autocorrelating device (31) is a device for discriminating (31) the signal generated in a transmission line (34) by temporal sampling, resulting from the successive illumination of photoconducting components (33) distributed along this line (34) by the second pulse train.

6. Device according to Claim 4, characterized in that the interaction means is a target material (11) which, under the effect of the primary beam (10) focused by a lens (13), generates an X-ray beam (15).

7. Device according to Claim 6, characterized in that the target material (11) consists of a metal.

8. Device according to Claim 7, characterized in that this metal is one of the following metals: titanium, nickel, zinc or tungsten.

9. Device according to Claim 4, characterized in that this mirror (16) is a mirror of spherical shape.

10. Device according to Claim 4, characterized in that the means for sequencing the X-ray beam is a mirror (18) consisting of regularly-stacked metallic reflecting layers and oriented so as to deliver a beam of X-ray photons consisting of a train (20) of regularly-spaced X-ray pulses.

11. Device according to Claim 4, characterized in that several optical reflecting means (23, 24, 25, 26) are placed between the beam separation means (22) and the detection means (31) in order to modify the path of the secondary beam (12).

12. Device according to Claim 4, characterized in that the detection means is an optoelectronic component made using microelectronics technology combining an insulating substrate and a photoconducting material under a fast laser impact, on which is deposited a metal line (34) for transmitting the electrical signal emitted by a detector (30) under the impact of the secondary X-rays (35) re-emitted by the ionized medium (21).

13. Device according to Claim 12, characterized in that the insulating substrate is sapphire or gallium arsenide or cadmium telluride.

14. Device according to Claim 12, characterized in that the photoconducting material is low-temperature cadmium telluride or gallium arsenide.

15. Device according to Claim 12, characterized in that the transmission line is made of aluminium.

16. Device according to Claim 4, characterized in that the means for sequencing the secondary beam (37) is a device of the Michelson type.

17. Device according to Claim 16, characterized in that this sequencing means (37) is followed by a beam amplifier.
